# EUROPÄISCHE PATENTSCHRIFT

(11) **EP 3 927 903 B1**
(45) Veröffentlichungstag und Bekanntmachung des Hinweises auf die Patenterteilung: **30.11.2022**
(21) Anmeldenummer: 20709504.3
(22) Anmeldetag: 20.02.2020
(51) Int. Cl.: E02F 3/36, E02F 3/96, E02F 3/40

(54) **SCHNELLKUPPLUNGSSYSTEM MIT EINEM GREIFER ALS VERRIEGELUNGSELEMENT**
QUICK-COUPLING SYSTEM HAVING A GRIPPER AS LOCKING ELEMENT
SYSTÈME D'ACCOUPLEMENT RAPIDE COMPRENANT UN GRAPPIN COMME ÉLÉMENT DE VERROUILLAGE

(30) Priorität: 20.02.2019 DE 102019104321
(43) Veröffentlichungstag der Anmeldung: 29.12.2021
(73) Patentinhaber: Jansen, Thomas, 67549 Worms (DE)
(72) Erfinder: Jansen, Thomas, 67549 Worms (DE)
(74) Vertreter: Habermann Intellectual Property Partnerschaft von Patentanwälten mbB
(86) Internationale Anmeldenummer: PCT/EP2020/054507
(87) Internationale Veröffentlichungsnummer: WO 2020/169746

(56) Entgegenhaltungen:
- KR-B1- 101 353 244
- KR-B1- 101 353 244
- KR-B1- 101 394 863
- KR-B1- 101 394 863
- US-A- 5 472 308

## Beschreibung

Die Erfindung betrifft ein Schnellkupplungssystem zur lösbaren Befestigung von Anbaugeräten an einem Hydraulikbagger, wobei das Schnellkupplungssystem ein an einem Ausleger des Hydraulikbaggers anordnenbares und hydraulisch mit einem Hydrauliksystem des Baggers verbindbares Auslegerkupplungsteil und mindestens ein an einem Anbaugerät anordnenbares Anbaukupplungsteil aufweist, wobei das Auslegerkupplungsteil ein hydraulisch betätigbares Verriegelungselement aufweist, das formschlüssig mit einem Formschlusselement des Anbaukupplungsteils in Eingriff bringbar ist und wobei das Auslegerkupplungsteil ein beabstandet zu dem Verriegelungselement angeordnetes erstes Eingriffselement aufweist, das formschlüssig mit einem beabstandet zu dem Formschlusselement angeordneten zweiten Eingriffselement des Anbaukupplungsteils in Eingriff bringbar ist.

Derartige Schnellkupplungssysteme sind aus dem Stand der Technik hinreichend bekannt und erlauben einen zügigen Wechsel der unterschiedlichen und für den Hydraulikbagger zur Verfügung stehenden Anbaugeräte wie beispielsweise Tieflöffel, Sieblöffel und Hydraulikhammer. Um mit den aus dem Stand der Technik bekannten Schnellkupplungssystemen ein Anbaugerät mit dem Hydraulikbagger verbinden zu können, wird das an dem Ausleger des jeweiligen Baggers angeordnete Auslegerkupplungsteil zu dem Anbaugerät verlagert, so dass das erste Eingriffselement und das zweite Eingriffselement formschlüssig miteinander in Eingriff stehen. Anschließend werden das Verriegelungselement und das Formschlusselement durch eine entsprechende Verlagerung des Auslegerkupplungsteils derart relativ zueinander ausgerichtet, dass das Verriegelungselement hydraulisch verlagert werden kann und auf diese Weise formschlüssig in das Formschlusselement eingreift.

Bei dem ersten Eingriffselement oder dem zweiten Eingriffselement handelt es sich üblicherweise um einen Bolzen, der aneinander gegenüberliegenden Bolzenenden an einem geeigneten Trägerelement des Auslegerkupplungsteils bzw. des Anbaukupplungsteils festgelegt ist. Das entsprechend angepasste zweite bzw. erste Eingriffselement ist üblicherweise hakenförmig ausgestaltet oder weist einen hakenförmigen Querschnitt auf, wobei der Bolzen in einer entsprechend angepassten Ausnehmung des hakenförmigen Eingriffselements angeordnet und dort formschlüssig festgelegt werden kann. Als Verriegelungselemente werden üblicherweise hydraulisch verlagerbare Bolzen eingesetzt, die in entsprechende Ausnehmungen des Formschlusselements verlagerbar sind.

Zudem sind aus dem Stand der Technik Schnellkupplungssysteme bekannt bei denen Greifer zum Beispiel zur Aufnahme von Baumstämmen oder Gleisen dauerhaft vorgesehen sind. Die Greifer sind dabei an dem Auslegerkupplungsteil angeordnet und können als Greifwerkzeug verwendet werden, wenn kein Anbaugerät bzw. kein Anbaukupplungsteil mit Anbaugerät mit dem Auslegerkupplungsteil verbunden ist. Die Greifer werden dabei ebenfalls hydraulisch betätigt, so dass für den Betrieb der aus dem Stand der Technik bekannten Schnellkupplungssysteme mit Greifer zwei getrennte Hydraulikversorgungen des Schnellkupplungssystems erforderlich sind. Ein derartiges Schnellkupplungssystem mit einem Greifer wird in der Druckschrift KR 101 394 863 B1 beschrieben.

Als Aufgabe der Erfindung wird es angesehen die aus dem Stand der Technik bekannten Schnellkupplungssysteme derart weiter zu entwickeln, dass ein möglichst einfacher Aufbau des Schnellkupplungssystems auch in Verbindung mit einem an dem Auslegerkupplungsteil angeordneten Greifer ermöglicht wird.

Diese Aufgabe wird erfindungsgemäß dadurch gelöst, dass das Verriegelungselement als Greifer ausgestaltet ist und dass das Formschlusselement in einen Greifbereich des Greifers hineinragt, wenn das erste und das zweite Eingriffselement bestimmungsgemäß miteinander in Eingriff stehen, wobei der Greifer als Greifwerkzeug beispielsweise zur Aufnahme von Baumstämmen oder Gleisen vorgesehen und verwendbar ist, wenn kein Anbaukupplungsteil mit dem Auslegerkupplungsteil verbunden ist. Auf diese Weise kann auf die Verwendung eines zusätzlichen und beispielsweise bolzenförmig ausgestalteten Verriegelungselements verzichtet werden. Zudem kann das Schnellkupplungssystem mit Greifer auf diese Weise mit nur einem hydraulischen Anschluss für den Greifer betrieben werden.

Bei dem aus dem Stand der Technik bekannten Schnellkupplungssystem mit Greifer kann der Greifer nur dann verwendet werden, wenn kein Anbaugerät an dem Auslegerkupplungsteil befestigt ist, da der Greifer bei montiertem Anbaugerät von dem Anbaugerät verdeckt wird. Bei montiertem Anbaugerät ist der Greifer daher ohne Funktion.

Durch die erfindungsgemäße Verwendung des Greifers als Verriegelungselement wird die Funktion des Schnellkupplungssystems also nicht eingeschränkt, sondern vielmehr der bei montiertem Anbaugerät zuvor funktionslose Greifer als Verriegelungselement verwendet. Auf diese Weise kann das Schnellkupplungssystem mit Greifer deutlich einfacher und damit kostengünstig herstellbar und wartungsärmer ausgestaltet werden.

Vorteilhafterweise ist erfindungsgemäß vorgesehen, dass der Greifer mindestens zwei relativ zueinander hydraulisch schwenkbar in einem Greiferlager gelagerte Greifarme aufweist, wobei der Greifbereich zwischen den Greifarm ausgebildet ist, wenn die Greifarme in einer Ausschwenkposition angeordnet sind und wobei die Greifarme an dem Formschlusselement anliegen und eine vorgegebene und in Richtung des Greiferlagers wirkende Greifkraft auf das Formschlusselement ausüben, wenn die Greifarme hydraulisch in eine Greifposition verlagert sind. Die Greifarme umschließen das Formschlusselement in dem Greifbereich und verlagern das Formschlusselement beim Schließen der Greifarme in Richtung des Greiferlagers, so dass das Formschlusselement formschlüssig an den Greifarmen und dem Greiferlager anliegt und in Richtung des Greiferlagers gedrückt wird.

Das Formschlusselement ist vorteilhafterweise starr mit einem Trägerelement des Anbaukupplungsteils verbunden, wobei an dem Trägerelement des Anbaukupplungsteils vorteilhafterweise ebenfalls starr das zweite Eingriffselement angeordnet ist. Das erste Eingriffselement ist vorteilhafterweise starr an einem entsprechenden Trägerelement des Auslegerkupplungsteils angeordnet, wobei auch das Greiferlager starr mit dem Trägerelement des Auslegerkupplungsteils verbunden sein kann. Vorteilhafterweise ist das Schnellkupplungssystem starr mit dem Ausleger verbunden oder wird schwenk- und/oder rotierbar über einen sogenannten Tilt-Rotator an dem Ausleger festgelegt.

Das erste Eingriffselement ist vorteilhafterweise relativ zu dem Greiferlager unverlagerbar. Das erste Eingriffselement ist vorteilhafterweise starr mit einem Trägerelement des Auslegerkupplungsteils verbunden, an dem auch das Greiferlager angeordnet ist.

Bei einer besonders vorteilhafter Ausgestaltung des erfindungsgemäßen Schnellkupplungssystems ist vorgesehen, dass ausschließlich der Greifer hydraulisch betätigbar ist. Auf diese Weise kann die Anzahl der beweglichen und hydraulisch betätigbaren Bestandteile des Schnellkupplungssystems mit Greifer auf ein Minimum reduziert werden.

Vorteilhafterweise ist erfindungsgemäß vorgesehen, dass das Formschlusselement und/oder das zweite Eingriffselement starr an dem Anbaugerät festlegbar sind. Vorteilhafterweise sind das Formschlusselement und das zweite Eingriffselement relativ zueinander nicht verlagerbar. Das Formschlusselement und das zweite Eingriffselement können entweder an einem gemeinsamen Trägerelement des Anbaukupplungsteils angeordnet sein, welches an dem Anbaukupplungsteil festgelegt ist oder können direkt mit dem Anbaugerät beispielsweise durch eine Schraub- oder Schweißverbindung verbunden werden.

Um das Schließen der Greifarme beim Greifen des Formschlusselements zu vereinfachen und ein Verkanten des Formschlusselements in dem Greifbereich zu vermeiden, ist erfindungsgemäß vorgesehen, dass das Formschlusselement von einem bei bestimmungsgemäßer Anordnung des Anbaukupplungsteils an dem Auslegerkupplungsteil in Richtung des Greifers ausgerichteten Formschlusselementendes her sich verjüngend ausgestaltet ist, um eine Zentrierbewegung des Formschlusselements beim Schließen des Greifers zu unterstützen. Vorteilhafterweise ist das Formschlusselement von dem Formschlusselementende her konisch verjüngend ausgestaltet, so dass der konisch geformte Formschlusselementendabschnitt beim Schließen der Greifarme einfach entlang einer Greifarminnenfläche gleiten kann.

Erfindungsgemäß wird die eingangs gestellte Aufgabe auch durch einen Bagger mit einem wie voranstehend beschriebenen Schnellkupplungssystem gelöst, wobei das Auslegerkupplungsteil derart an dem Ausleger angeordnet ist, dass der Greifer auf einer einer Fahrerkabine des Baggers abgewandten Seite des Auslegers angeordnet ist.

Vorteilhafterweise ist erfindungsgemäß vorgesehen, dass das Schnellkupplungssystem bzw. das Auslegerkupplungsteil über einen Tilt-Rotator mit dem Ausleger des Baggers verbunden ist. Es ist aber auch möglich und erfindungsgemäß vorgesehen, dass das Auslegerkupplungsteil starr an dem Ausleger befestigt ist.

Weitere vorteilhafte Ausgestaltungen des erfindungsgemäßen Schnellkupplungssystems werden anhand des in der Zeichnung dargestellten Ausführungsbeispiels näher erläutert.

Es zeigt:
Figur 1 eine schematisch dargestellte Seitenansicht eines an einem Ausleger eines Baggers angeordneten Auslegerkupplungsteils sowie eines an einem Anbaugerät angeordneten Anbaukupplungsteils, wobei das Auslegerkupplungsteil mit dem Anbaukupplungsteil nicht verbunden ist,
Figur 2 eine schematisch ausschnittsweise dargestellte Seitenansicht des in Figur 1 gezeigten Schnellkupplungssystems, wobei das Auslegerkupplungsteil und das Anbaukupplungsteil bestimmungsgemäß miteinander in Eingriff gebracht sind und
Figur 3 eine schematisch ausschnittsweise dargestellte Vorderansicht des Figur 2 gezeigten Schnellkupplungssystems.

In den Figuren 1 bis 3 wird ein Schnellkupplungssystem 1 dargestellt. Das Schnellkupplungssystem 1 weist ein an einem Ausleger 2 eines Baggers 3 angeordnetes Auslegerkupplungsteil 4 und ein an einem Anbaugerät 5 angeordnetes Anbaukupplungsteil 6 auf. Das Auslegerkupplungsteil 4 ist hydraulisch mit einem nicht dargestellten Hydrauliksystem des Baggers 3 verbunden.

Das Auslegerkupplungsteil 4 weist ein erstes bolzenförmig ausgestaltetes Eingriffselement 7 auf, das formschlüssig mit einem zweiten Eingriffselement 8 des Anbaukupplungsteils 6 in Eingriff bringbar ist. Das zweite Eingriffselement 8 weist zwei beabstandet zueinander angeordnete Haken 9 auf, die das bolzenförmig ausgestaltete erste Eingriffselement 7 formschlüssig umgreifen, wenn das Auslegerkupplungsteil 4 an dem Anbaukupplungsteil 6 bestimmungsgemäß angeordnet ist.

Das Auslegerkupplungsteil 4 weist ein beabstandet zu dem ersten Eingriffselement 7 angeordnetes hydraulisch betätigbares Verriegelungselement 10 auf, welches als Greifer 11 ausgebildet ist. Das Anbaukupplungsteil 6 weist ein beabstandet zu dem zweiten Eingriffselement 8 angeordnetes Formschlusselement 12 auf, das wie in den Figuren 2 und 3 dargestellt in einen Greifbereich 13 des Greifers 11 hineinragt, wenn das erste 7 und das zweite Eingriffselement 8 bestimmungsgemäß miteinander in Eingriff stehen.

Der Greifer 11 weist zwei relativ zueinander hydraulisch schwenkbar in einem Greiferlager 14 gelagerte Greifarme 15 auf. Der Greifbereich 13 ist zwischen den Greifarmen 15 ausgebildet.

Das erste Eingriffselement 7 und das Greiferlager 14 sind starr an einem Trägerelement 16 des Auslegerkupplungsteils 4 angeordnet. Das zweite Eingriffselement 8 und das Formschlusselement 12 sind an dem Anbaugerät 5 angeschweißt.

Das Formschlusselement 12 von einem Formschlusselementende 17 her sich verjüngend ausgestaltet, um eine Zentrierbewegung des Formschlusselements 12 beim Schließen des Greifers 11 zu unterstützen.

## Patentansprüche

1. Schnellkupplungssystem (1) zur lösbaren Befestigung von Anbaugeräten (5) an einem Hydraulikbagger (3), wobei das Schnellkupplungssystem (1) ein an einem Ausleger (2) des Hydraulikbaggers (3) anordnenbares und hydraulisch mit einem Hydrauliksystem des Baggers (3) verbindbares Auslegerkupplungsteil (4) und mindestens ein an einem Anbaugerät (5) anordnenbares Anbaukupplungsteil (6) aufweist, wobei das Auslegerkupplungsteil (4) ein hydraulisch betätigbares Verriegelungselement (10) aufweist, das formschlüssig mit einem Formschlusselement (12) des Anbaukupplungsteils (6) in Eingriff bringbar ist und wobei das Auslegerkupplungsteil (4) ein beabstandet zu dem Verriegelungselement (10) angeordnetes erstes Eingriffselement (7) aufweist, das formschlüssig mit einem beabstandet zu dem Formschlusselement (12) angeordneten zweiten Eingriffselement (8) des Anbaukupplungsteils (6) in Eingriff bringbar ist, **dadurch gekennzeichnet, dass** das Verriegelungselement (10) als Greifer (11) ausgestaltet ist und dass das Formschlusselement (12) in einen Greifbereich (13) des Greifers (11) hineinragt, wenn das erste (7) und das zweite Eingriffselement (8) bestimmungsgemäß miteinander in Eingriff stehen, wobei der Greifer als Greifwerkzeug beispielsweise zur Aufnahme von Baumstämmen oder Gleisen vorgesehen und verwendbar ist, wenn kein Anbaukupplungsteil mit dem Auslegerkupplungsteil verbunden ist.

2. Schnellkupplungssystem (1) gemäß Anspruch 1, **dadurch gekennzeichnet, dass** der Greifer (11) mindestens zwei relativ zueinander hydraulisch schwenkbar in einem Greiferlager (14) gelagerte Greifarme (15) aufweist, wobei der Greifbereich (14) zwischen den Greifarmen (15) ausgebildet ist, wenn die Greifarme (15) in einer Ausschwenkposition angeordnet sind und wobei die Greifarme (15) an dem Formschlusselement (12) anliegen und eine vorgegebene und in Richtung des Greiferlagers (14) wirkende Greifkraft auf das Formschlusselement (12) ausüben, wenn die Greifarme (15) hydraulisch in eine Greifposition verlagert sind.

3. Schnellkupplungssystem (1) gemäß Anspruch 2, **dadurch gekennzeichnet, dass** das erste Eingriffselement (7) relativ zu dem Greiferlager (14) unverlagerbar ist.

4. Schnellkupplungssystem (1) gemäß einem der voranstehenden Ansprüche, **dadurch gekennzeichnet, dass** ausschließlich der Greifer (11) hydraulisch betätigbar ist.

5. Schnellkupplungssystem (1) gemäß einem der voranstehenden Ansprüche, **dadurch gekennzeichnet, dass** das Formschlusselement (12) und/oder das zweite Eingriffselement (8) starr an dem Anbaugerät (5) festlegbar sind.

6. Schnellkupplungssystem (1) gemäß einem der voranstehenden Ansprüche, **dadurch gekennzeichnet, dass** das Formschlusselement (12) von einem bei bestimmungsgemäßer Anordnung des Anbaukupplungsteils (6) an dem Auslegerkupplungsteil (4) in Richtung des Greifers (11) ausgerichteten Formschlusselementendes (17) her sich verjüngend ausgestaltet ist, um eine Zentrierbewegung des Formschlusselements (12) beim Schließen des Greifers (11) zu unterstützen.

7. Bagger (3) mit einem Schnellkupplungssystem (1) gemäß einem der voranstehenden Ansprüche, wobei das Auslegerkupplungsteil (4) derart an dem Ausleger (2) angeordnet ist, dass der Greifer (11) auf einer einer Fahrerkabine des Baggers (3) abgewandten Seite des Auslegers (2) angeordnet ist.

## Claims

1. Quick-coupling system (1) for detachable fastening of accessory equipment (5) to a hydraulic excavator (3), wherein the quick-coupling system (1) comprises an arm coupling part (4) which can be arranged on an arm (2) of the hydraulic excavator (3) and can be hydraulically connected to a hydraulic system of the excavator (3), and at least one accessory device coupling part (6) which can be arranged on an accessory equipment (5), wherein the arm coupling part (4) comprises a hydraulically-actuatable locking element (10), which can be brought into engagement in a form-fitting manner with a form-fitting element (12) of the accessory equipment coupling part (6), and wherein the arm coupling part (4) comprises a first engagement element (7) which is arranged so as to be spaced apart from the locking element (10), which engagement element can be brought into engagement, in a form-fitting manner, with a second engagement element (8) of the accessory equipment coupling part (6) arranged so as to be spaced apart from the form-fitting element (12), **characterised in that** the locking element (10) is designed as a gripper (11), and **in that** the form-fitting element (12) protrudes into a gripping region (13) of the gripper (11) when the first (7) and the second engagement element (8) are engaged with one another as intended, wherein the gripper is provided and can be used as a gripping tool, for example for accommodating tree trunks or rail tracks, if no accessory coupling part is connected to the arm coupling part.

2. Quick-coupling system (1) according to claim 1, **characterised in that** the gripper (11) comprises at lest two gripper arms (15) mounted in a gripper bearing (14) so as to be hydraulically pivotable relative to one another, wherein the gripping region (14) is formed between the gripper arms (15) when the gripper arms (15) are arranged in a pivoted-out position, and wherein the gripper arms (15) rest on the form-fitting element (12) and exert a predefined gripping force, acting in the direction of the gripper bearing (14), on the form-fitting element (12), when the gripper arms (15) are hydraulically mounted in a gripping position.

3. Quick-coupling system (1) according to claim 2, **characterised in that** the first engagement element (7) is nondisplaceable relative to the gripper bearing (14).

4. Quick-coupling system (1) according to any of the preceding claims, **characterised in that** exclusively the gripper (11) is hydraulically actuatable.

5. Quick-coupling system (1) according to any of the preceding claims, **characterised in that** the form-fitting element (12) and/or the second engagement element (8) can be secured on the accessory equipment (5).

6. Quick-coupling system (1) according to any of the preceding claims, **characterised in that** the form-fitting element (12) is configured so as to taper from a form-fitting element end (17) which, in the intended arrangement of the accessory coupling part (6) on the arm coupling part (4), is oriented in the direction of the gripper (11), in order to assist a centring movement of the form-fitting element (12) when closing the gripper (11).

7. Excavator (3) comprising a quick-coupling system (1) according to any of the preceding claims, wherein the arm coupling part (4) is arranged on the arm (2) such that the gripper (11) is arranged on a side of the arm (2) facing away from a driver's cab of the excavator (3).

## Revendications

1. Système d'accouplement rapide (1) pour la fixation amovible d'appareils rapportés (5) sur un excavateur hydraulique (3), dans lequel le système d'accouplement rapide (1) présente une pièce d'accouplement de flèche (4) pouvant être disposée sur une flèche (2) de l'excavateur hydraulique (3) et pouvant être reliée de manière hydraulique à un système hydraulique de l'excavateur (3) et au moins une pièce d'accouplement rapportée (6) pouvant être disposée sur un appareil rapporté (5), dans lequel la pièce d'accouplement de flèche (4) présente un élément de verrouillage (10) pouvant être fixé de manière hydraulique, qui peut être amené en prise par complémentarité de forme avec un élément à complémentarité de forme (12) de la pièce d'accouplement rapportée (6), et dans lequel la pièce d'accouplement de flèche (4) présente un premier élément de prise (7) disposé à distance par rapport à l'élément de verrouillage (10), qui peut être amené en prise par complémentarité de forme avec un deuxième élément de prise (8), disposé à distance par rapport à l'élément à complémentarité de forme (12), de la pièce d'accouplement rapportée (6), **caractérisé en ce que** l'élément de verrouillage (10) est configuré en tant que grappin (11), et que l'élément à complémentarité de forme (12) dépasse à l'intérieur d'une zone de préhension (13) du grappin (11), lorsque le premier (7) et le deuxième élément de prise (8) sont en prise l'un avec l'autre conformément à l'usage prévu, dans lequel le grappin est prévu en tant qu'outil de préhension par exemple pour réceptionner des troncs d'arbre ou des rails et peut être utilisé lorsqu'aucune pièce d'accouplement rapportée n'est reliée à la pièce d'accouplement de flèche.

2. Système d'accouplement rapide (1) selon la revendication 1, **caractérisé en ce que** le grappin (11) présente au moins deux bras de préhension (15) montés de manière à pouvoir pivoter hydrauliquement l'un par rapport à l'autre dans un palier de grappin (14), dans lequel la zone de préhension (14) est réalisée entre les bras de préhension (15) lorsque les bras de préhension (15) sont disposés dans une position de sortie par pivotement et dans lequel les bras de préhension (15) reposent sur l'élément à complémentarité de forme (12) et exercent sur l'élément à complémentarité de forme (12) une force de préhension prédéfinie et agissant en direction du palier de grappin (14) lorsque les bras de préhension (15) sont déplacés de manière hydraulique dans une position de préhension.

3. Système d'accouplement rapide (1) selon la revendication 2, **caractérisé en ce que** le premier élément de préhension (7) ne peut pas être déplacé par rapport au palier de grappin (14) .

4. Système d'accouplement rapide (1) selon l'une quelconque des revendications précédentes, **caractérisé en ce qu'**exclusivement le grappin (11) peut être actionné de manière hydraulique.

5. Système d'accouplement rapide (1) selon l'une quelconque des revendications précédentes, **caractérisé en ce que** l'élément à complémentarité de forme (12) et/ou le deuxième élément de préhension (8) peuvent être fixés de manière rigide sur l'appareil rapporté (5).

6. Système d'accouplement rapide (1) selon l'une quelconque des revendications précédentes, **caractérisé en ce que** l'élément à complémentarité de forme (12) est configuré de manière à se rétrécir depuis une extrémité d'élément à complémentarité de forme (17) orientée en direction du grappin (11) sur la pièce d'accouplement de flèche (4) lors de la disposition conforme à l'usage prévu de la pièce d'accouplement rapportée (6) pour soutenir un déplacement de centrage de l'élément à complémentarité de forme (12) lors de la fermeture du grappin (11).

7. Excavateur (3) avec un système d'accouplement rapide (1) selon l'une quelconque des revendications précédentes, dans lequel la pièce d'accouplement de flèche (4) est disposée de telle manière sur la flèche (2) que le grappin (11) est disposé sur un côté, opposé à une cabine de conducteur de l'excavateur (3), de la flèche (2).
